# EUROPÄISCHE PATENTSCHRIFT

(11) **EP 2 106 889 B1**
(45) Veröffentlichungstag und Bekanntmachung des Hinweises auf die Patenterteilung: **05.08.2015**
(21) Anmeldenummer: 09004710.1
(22) Anmeldetag: 31.03.2009
(51) Int. Cl.: B27B 27/06, B27B 27/10, B27B 27/08

(54) **Verschiebbares Anschlaglineal**
Movable fence
Règle de butée mobile

(30) Priorität: 31.03.2008 DE 202008004439 U
(43) Veröffentlichungstag der Anmeldung: 07.10.2009
(73) Patentinhaber: Otto Martin Maschinenbau GmbH & Co. KG, 87724 Ottobeuren (DE)
(72) Erfinder: Meyer, Lars, 87724 Ottobeuren (DE)
(74) Vertreter: Schulz, Manfred

(56) Entgegenhaltungen:
- EP-A2- 0 692 349
- EP-A2- 1 362 677
- EP-A2- 1 479 490
- DE-A1- 4 312 767
- DE-A1- 19 518 614
- DE-A1-102005 062 385
- DE-U1- 9 103 189
- DE-U1-202005 020 268
- US-A- 790 182
- US-A- 2 968 325
- US-A1- 2005 056 130

## Beschreibung

Die Erfindung betrifft eine Bearbeitungsmaschine, insbesondere Holzbearbeitungsmaschine beziehungsweise Format-Kreissäge, mit einem Bearbeitungswerkzeug, einer durch das Bearbeitungswerkzeug definierten Schnittlinie, einem Werktisch, der zumindest teilweise an oder auf einem Maschinengestell angeordnet beziehungsweise von diesem gebildet ist, einer Anschlagschiene, insbesondere einer Gehrungsanschlagschiene, die entlang der Schnittlinie und winkelig zu dieser bewegbar und verstellbar ist.

Der Anschlag bei den in Rede stehenden Anschlägen für Bearbeitungsmaschinen besteht regelmäßig aus einer Anschlagschiene und einem darauf verschiebbar angeordnetem Anschlagelement. Der Begriff Anschlag, Längenanschlag oder Anschlagschiene wird in dieser Anmeldung in dem vorgenannten Sinne auch oftmals auch synonym, gleichbedeutend verwendet.

Derartige Bearbeitungsmaschinen sind aus dem Stand der Technik bekannt, wie aus dem Dokument DE 202005020268U, nach dem Oberbegriff des Anspruchs 1. Eine dieser Lösungen betrifft eine Gehrungsschneidlehre für das präzise Schneiden oder Sägen von Gehrungen an Rahmenteilen oder verschiedensten Profilstäben, die sich dadurch auszeichnen soll, daß sie aus einer an sich bekannten Schmiege und einer Übertragungs- und Führungseinheit besteht. Dabei soll verhindert werden, daß ein umständliches Abmessen und Übertragen des mit der Schmiege abgenommenen Winkels mittels eines Meßgerätes auf die Stellung der Feinsäge übertragen wird. Es handelt sich dabei demnach um eine separate Gehrungsschneidlehre, in der eine Feinsäge händisch geführt werden muß, um den eingestellten Winkel realisieren zu können. Für eine Bearbeitungsmaschine ist eine solche Lösung nicht einsetzbar.

Es ist weiterhin eine Tischsäge bekannt, die eine Anschlagschiene aufweist, die parallel an einem speziellen Befestigungsrahmen zur Sägelinie geführt ist. Der eigentliche Anschlag ist an diesem Rahmen angeordnet und die Winkeleinstellung muß an einer Einstellvorrichtung erfolgen, die an dem separaten Rahmen vorgesehen ist.

Es ist weiterhin bekannt, eine Anschlagschiene auf dem Bearbeitungstisch einer Holzbearbeitungsmaschine anzuordnen. Dabei wird ein Gehrungsanschlag für ein Werkstück vorgeschlagen, das auf einem relativ zu einem Bearbeitungswerkzeug längs beweglichen Werktisch für die Bearbeitung angeordnet wird, wobei die Schiene auf dem Werktisch um eine Achse verschwenkbar gelagert ist. An der Anschlagschiene, deren Winkel zur Schneidlinie einstellbar ist, kann das Werkstück zur Holzbearbeitung angelegt werden. Dabei handelt es sich um eine recht komplizierte Anordnung, die theoretisch zwar auch für mechanisch verstellbare Bearbeitungsmaschinen geeignet ist, die jedoch eine willentliche Bewegung des vorderen Endes der Anschlagschiene zum Sägeblatt hin erlaubt, so daß eine Kollision des vorderen Endes der Anschlagschiene mit dem Sägeblatt nicht auszuschließen ist. Diesen Nachteil besitzen auch andere aus dem Stand der Technik bekannte Bearbeitungsmaschinen mit einem entsprechenden Anschlag.

Des weiteren ist aus dem Stand der Technik eine Lösung bekannt, bei der die Anschlagschiene ebenfalls auf einem Werktisch winkelverstellbar angeordnet ist, die sich dadurch auszeichnet, daß die Anschlagschiene zwei Drehachsen aufweist, wovon die erste Drehachse in ihrer relativen Lage auf der Anschlagschiene unveränderlich, jedoch beweglich in einer Drehachsenführung geführt ist, die parallel zur Schnittlinie vorgesehen ist. Bei dieser Lösung entsteht der Nachteil, daß zwar der Längsanschlag gut geführt und drehbar ist und eine Kollision der Anschlagschiene mit dem Bearbeitungswerkzeug vermieden wird, aber bei geringen Verschwenkwinkeln, zum Beispiel zwischen 45 und 90° (bei 90° ist die Anschlagschiene rechtwinkelig zur Schnittlinie orientiert) unter Umständen eine ungenügende Führung gerade von schmalen Werkstücken resultiert, da das vordere, der Sägelinie zugewandte Ende des Längsanschlages zu weit von der Sägelinie entfernt positioniert wird. Zwar wird durch diese Lösung sicher vermieden, daß die Anschlagschiene mit dem Bearbeitungswerkzeug in Kollision gerät. Dies wird allerdings mit einer für gerade die oben erwähnten Schnittwinkel zwischen 45 und 90° resultierenden, ungenügenden Führung des Werkstückes verbunden.

Es ist daher Aufgabe der Erfindung, auch für verhältnismäßig schmale Werkstücke eine optimale Führung durch eine winkelverstellbare Anschlagschiene zur Verfügung zu stellen, die gewährleistet, dass die Anschlagschiene die Schnittlinie des Bearbeitungswerzeuges nicht schneidet.

Ausgehend von dem zuvor beschriebenen Stand der Technik wird die Aufgabe der Erfindung durch eine Bearbeitungsmaschine, insbesondere Holzbearbeitungsmaschine beziehungsweise Format-Kreissäge gelöst, mit einem Bearbeitungswerkzeug, einer durch das Bearbeitungswerkzeug definierten Schnittlinie, einem Werktisch, der zumindest teilweise an oder auf einem Maschinengestell angeordnet beziehungsweise von diesem gebildet ist, eine Anschlagschiene, insbesondere einer Gehrungsanschlagschiene, die entlang der Schnittlinie und winkelig zu dieser bewegbar und verstellbar ist, die sich dadurch auszeichnet, dass in beziehungsweise an der Anschlagschiene eine Begrenzungseinrichtung vorgesehen ist, die den Abstand der dem Bearbeitungswerkzeug zugewandten Seite der Anschlagschiene zur Schnittlinie gering hält und begrenzt, so dass die Anschlagschiene die Schnittlinie nicht überschneidet. Die Ausgestaltung der Bearbeitungsmaschine mit einer so gestalteten Anschlagschiene, die eine Begrenzungseinrichtung aufweist, ist dabei jetzt so gewählt, dass der Abstand der Anschlagschiene im Wesentlichen fast immer gleich gestaltet werden kann, egal welche Winkelstellung die Anschlagschiene bezüglich der gedachten Schnittlinie einnimmt.

Allerdings ist durch die Begrenzungseinrichtung sicher gewährleistet, dass die dem Bearbeitungswerkzeug zugewandte Seite der Anschlagschiene die gedachte Schnittlinie des Bearbeitungswerkzeuges nicht schneidet. Die Ausgestaltung der Erfindung ist dabei so geschickt gewählt, dass diese Begrenzungseinrichtung für einen ungeübten Betrachter nahezu nicht sichtbar ist, da sie sich in beziehungsweise an der Anschlagschiene so befindet, dass nicht ohne weiteres erkennbar ist, wie diese wirkt. Die Begrenzungseinrichtung ist dabei so gestaltet, dass bestimmte Korrekturen, beispielsweise bei einem Werkzeugwechsel dort noch vorgenommen werden können, um dadurch veränderte Abstände zur Schnittlinie sicher einhalten zu können.

Des Weiteren ist selbstverständlich nach der erfindungsgemäßen Lösung die Anschlagschiene oder die Bearbeitungsmaschine mit entsprechenden Mitteln ausgestattet, die Anzeigen, wenn gegebenenfalls doch eine Kollision mit der Schnittlinie zu befürchten ist. Allgemein ist die Lösung so zu verstehen, dass man bei einer Verstellung des Winkels, beispielsweise von 90° auf 45° die Anschlagschiene bis zum Ende eines Begrenzungsabschnittes noch vorschieben kann, egal ob nun händisch oder maschinell, um den sich dadurch vergrößernden Abstand des Anschlags zur Schnittlinie zu verringern. Dies kann selbstverständlich über die Steuerung beziehungsweise über entsprechende Anzeigeeinrichtungen, die sowohl auf der Anschlagschiene als auch an der Bearbeitungsmaschine vorgesehen sein können, angezeigt werden. In der einfachsten Ausgestaltung arbeitet die Lösung nach der Erfindung allerdings rein mechanisch und kommt ohne elektronische Hilfsmittel aus.

Die Bearbeitungsmaschine nach der Erfindung zeichnet sich entsprechend einer vorteilhaften Weiterbildung dadurch aus, dass wenigstens eine parallel zur Schnittlinie angeordnete Führung für die Anschlagschiene vorgesehen ist. Durch diese Ausgestaltung gelingt es, sowohl eine Winkelverstellbarkeit als auch gleichzeitig eine parallel zur Schnittlinie erfolgende Bewegung der Anschlagschiene zu begünstigen. Hierzu kann beispielsweise sowohl in der Anschlagschiene als auch in der Führung, die vorteilhafterweise parallel zur Schnittlinie und auf dem Werktisch vorgesehen ist, eine jeweils korrespondierende an der Führungsnut bewegbare und in der Anschlagschiene bewegbare Achse vorgesehen sein, die es ermöglicht, die Verschwenk- und die Verschiebebewegung gleichzeitig oder nacheinander durchzuführen. Selbstverständlich ist dabei auch eine Lösung umfasst, die eine Fixierbarkeit der Anschlagschiene in der einmal gewählten Winkelstellung ermöglicht. Die Erfindung ist hier nicht auf eine einzige Ausgestaltung eingeschränkt sondern umfasst mehrere Lösungsmöglichkeiten die diese Ausgestaltung ermöglichen.

Eine Variante der Erfindung schlägt demnach vor, dass die Begrenzungseinrichtung von einem Gleitstück gebildet ist, dass in der parallel zur Schnittlinie angeordneten Führung und in einer vorzugsweise auf der dem Maschinentisch zugewandten Seite vorgesehenen Führungsbahn der Führungsschiene angeordnet ist. Damit ist das Gleitstück sowohl in der parallel zur Schnittlinie angeordneten Führung als auch in der Führungsschiene selbst bewegbar angeordnet. Damit ist es möglich, sowohl eine Winkeleinstellung beziehungsweise -verstellung vorzunehmen, als auch gleichzeitig eine parallel zur Schnittlinie vorgenommene Bewegung. Die Führungsbahn in der Führungsschiene ist dabei entweder nur in einer solchen Länge ausgebildet, dass das Führungsstück gewährleistet, dass die Schnittlinie nicht überschritten wird beziehungsweise zumindest so ausgebildet, dass durch ein geringfügiges Verstellen der Anschlagschiene der Abstand zur Schnittlinie bei extremer Winkelstellung zwar gering gehalten wird, allerdings auch gleichzeitig verhindert wird, dass die Führungsschiene die Schnittlinie schneidet. Bei einer Rückstellung muss dann in der einfachsten Ausgestaltung der Erfindung die Anschlagschiene ebenfalls bezüglich der Schnittlinie verstellt werden, um ein Überschneiden zu vermeiden. Dies wird allerdings in der jeweiligen Winkelstellung durch die Ausgestaltung des Gleitstückes in Kombination mit der Führungsbahn in der Führungsschiene gewährleistet.

Eine vorteilhafte Weiterbildung der Bearbeitungsmaschine, wie zuvor beschrieben, schlägt vor, dass die Führungsbahn von einem Abschlusselement, wie zum Beispiel einem Bolzen oder dergleichen begrenzt ist. Das Abschlusselement ist dabei so angeordnet, dass es die Bewegbarkeit der Anschlagschiene in Richtung zur Schnittlinie begrenzt.

Von besonderem Vorteil ist es, wenn eine Bearbeitungsmaschine wie vorher beschrieben sich dadurch auszeichnet, dass die Schwenkachse zur Winkelverstellung der Anschlagschiene durch das Gleitstück gebildet ist beziehungsweise an oder auf dem Gleitstück vorgesehen ist. Jetzt ist es gewährleistet, dass sowohl die Winkelverstellung als auch die parallele Beweglichkeit der Anschlagschiene bezüglich der Schnittlinie durch diese Einstellung erhalten wurde. Der jeweilige Längenanschlag beziehungsweise das jeweilige gewünschte Maß des Werkstückes kann dabei entsprechend einer auf der Anschlagschiene angezeigten Korrektureinstellung beziehungsweise eines Korrekturmaßes eingestellt werden. Selbstverständlich ist es auch möglich, dies durch eine Steuerung im Zusammenhang mit einem auf der Anschlagschiene oder an der Maschine vorgesehenen Display durchzuführen.

Die bisherige Ausgestaltung der Bearbeitungsmaschine ging davon aus, dass der Werktisch einteilig ausgebildet ist und insbesondere feststehend. Eine vorteilhafte Weiterbildung der Bearbeitungsmaschine nach der Erfindung sieht vor, dass der Werktisch zumindest zweiteilig ausgebildet ist und ein Teil des Werktisches parallel zur Schnittlinie verfahrbar beziehungsweise verschiebbar ist. Hier bietet es sich selbstverständlich an, dann die Führungsnut mit dem Gleitstück auf dem feststehenden Teil des Werktisches anzuordnen beziehungsweise vorzusehen und gegebenenfalls auf dem bewegbar ausgebildeten Teil des Werktisches dann eine entsprechende Fixiereinrichtung vorzusehen, um die eingestellte Winkellage beispielsweise zu fixieren. Nun läßt sich der bewegbare Teil des Werktisches gemeinsam mit der Anschlagschiene parallel zur Schnittlinie verschieben. Eine Weiterbildung der Erfindung schlägt demnach auch vor, dass die Anschlagschiene auf dem bewegbaren Teil des Werktisches lösbar-fest befestigt ist.

Eine vorteilhafte Weiterbildung der Erfindung schlägt vor, dass der bewegbare Teil des Werktisches bezüglich der Schnittlinie winkelverstellbar ist und/oder der bewegbare Teil des Werktisches als Parallelogrammtisch ausgebildet ist. Dabei ist es nun in einfacher Weise möglich, die Anschlagschiene auf dem bewegbaren Teil des Werktisches zu fixieren, wobei die Fixierungspunkte so ausgebildet sind, dass beim Lösen dieser Fixierungspunkte sich die Anschlagschiene in Richtung auf die Schnittlinie zubewegen läßt, als auch von dieser weg. Zusätzlich zu den Fixierungspunkten auf dem Werktisch ist natürlich immer noch die Führungsnut auf dem feststehenden Teil des Werktisches mit dem Gleitstück vorhanden, die dann eine ausgezeichnete Begrenzungsmöglichkeit für die Anschlagschiene zur Verfügung stellt, so dass ein Schneiden der Schnittlinie sicher vermieden werden kann.

Eine bevorzugte Variante der Erfindung ist demnach dadurch gekennzeichnet, dass die Bearbeitungsmaschine ein Gestellt aufweist, welches einen Teil des Bearbeitungstisches trägt. Das Bearbeitungswerkzeug ist dabei so angeordnet, dass es über den Bearbeitungstisch hinausragt. Selbstverständlich ist auch eine Längenverschiebbarkeit beziehungsweise eine Winkelverstellbarkeit des Werkzeuges selbst möglich. Parallel zu der von dem Werkstück gebildeten Schnittlinie für das Werkstück ist eine Führung vorgesehen, die das Gleitstück aufnimmt. Das Gleitstück ist zusätzlich in der Anschlagschiene geführt, welche auf ihrer, dem Werktisch zugewandten Seite eine Führungsbahn aufweist. Diese Führungsbahn ist vorteilhafterweise durch die eingangs beschriebene Begrenzungseinrichtung begrenzt, derart, dass sicher vermieden wird, dass die Schnittlinie von dem dem Bearbeitungswerkzeug zugewandten Ende des Anschlages geschnitten wird. Auf dem vorteilhafterweise als Parallelogrammtisch ausgebildeten bewegbaren Teil des Werktisches ist die Führungsschiene in wenigstens einer Achse fixiert, vorteilhafterweise sind zwei Achsen vorgesehen, die an dem Parallelogrammtisch fixierbar sind. In diesem Fall wird die Schwenkachse sowohl für den Parallelogrammtisch als auch für den Anschlag durch den Parallelogrammtisch beziehungsweise einer auf einem Schlitten vorgesehenen Achse, die den Parallelogrammtisch trägt, zur Verfügung gestellt. An dem Parallelogrammtisch befindet sich günstigerweise noch eine Winkelverstelleinrichtung sowie entsprechende Anzeigevorrichtungen, wie sie später noch beschrieben werden.

Die Aufgabe der Erfindung wird auch gelöst durch eine Bearbeitungsmaschine, zum Beispiel Holzverarbeitungsmaschine beziehungsweise Format-Kreissäge mit einer Anschlagschiene, insbesondere Gehrungsanschlag, mit einem Bearbeitungswerkzeug und einer durch dieses Bearbeitungswerkzeug definierten Schnittlinie, wobei die Anschlagschiene auf einem Werktisch angeordnet beziehungsweise anordenbar ist und die Anschlagschiene zwei Drehachsen aufweist, die in jeweils einer Drehachsenführung auf dem Werktisch beweglich geführt sind, die sich dadurch auszeichnet, daß die Anschlagschiene bezüglich beider Drehachsen längsverschiebbar vorgesehen ist. Jetzt kann man bei einer Winkelverstellung des Schnittwinkels α bezüglich der Schnittlinie die Anschlagschiene verändern und so positionieren, daß er relativ nah, jedoch ohne Kollisionsgefahr an der Schnittlinie positioniert ist. Dadurch gelingt es, die Werkstücke, insbesondere sehr schmale Werkstücke ausreichend sicher und genau zu führen. Die Ausschußproduktion, die speziell bei schmalen Werkstücken durch die ungenügende Führung im Stand der Technik vorkommen konnte, ist damit komplett beseitigt. Die Bearbeitungsmaschine mit der Anschlagschiene, die bezüglich beider Drehachsen längsverschiebbar vorgesehen ist, ist sowohl an neu zu produzierenden Bearbeitungsmaschinen einsetzbar, als auch als Nachrüstelement für nicht mit einer entsprechenden Anschlagschiene ausgestatteten Bearbeitungsmaschinen.

Die Vorteile, wie sie bei einer Lösung mit einer bezüglich der Sägeschnittlinie festen Drehachse und einer beweglich vorgesehenen Drehachse erhalten werden, werden bei der erfindungsgemäßen Lösung ebenfalls erreicht. Die Erfindung bietet zudem noch den Vorteil, daß sie in einer später noch zu beschreibende Ausgestaltung ein Anlegemaß anzeigt, beziehungsweise ermittelt, das sowohl die Winkelverstellung der Anschlagschiene auf dem Werktisch bezüglich der Sägelinie, als auch den Abstand zumindest eines der Drehpunkte oder aber insbesondere den Abstand beziehungsweise den Anlagepunkt des Werkstückes an der Anschlagschiene berücksichtigt.

Dieses durch ein Korrekturmaß ermittelte Anlegemaß berücksichtigt demnach sowohl den Abstand des Anlagepunktes für das Werkstück, den Winkel α, bei dem die Anschlagschiene bezüglich der Sägelinie eingestellt ist, sowie den relativen Längenversatz in der Anschlagschiene selbst. Damit wird die Genauigkeit der Bearbeitung und insbesondere eine noch mögliche Ausschußproduktion weiter reduziert.

Da nun aber der Längsanschlag relativ zu beiden Drehbolzen veränderlich ist, muß auch das Maßsystem, welches auf dem Längsanschlag angeordnet ist, diese Längsverschiebbarkeit berücksichtigen. Des weiteren nimmt natürlich der Verschwenkwinkel α Einfluß auf das Längenmaß am Längsanschlag. Kontruktiv wird die Verschieblichkeit auch dadurch gelöst, daß beide Drehbolzen einen Führungsschlitten aufweisen, und auf der Unterseite des Längsanschlags eine entsprechende Führungsbahn für die jeweiligen Führungsschlitten vorgesehen ist. Es wird dabei festgestellt, daß dies nur eine von mehreren möglichen Varianten der Ausgestaltung der Längsverschieblichkeit der Anschlagschiene ist. Dadurch ist es nun möglich, den Längsanschlag um eine zur Werktischebene rechtwinklige Schwenkachse zu verschwenken und in dieser Ebene zum Beispiel die Richtung zur Sägelinie zu verstellen.

Erforderlich ist es auch, zumindest einen Führungsschlitten oder einen Drehbolzen mit einem Meßsystem auszustatten, welches die relative Lage des Schlittens beziehungsweise des Bolzens ermittelt und/oder einer Steuerung oder aber der Steuerung der Bearbeitungsmaschine mitteilt. Dies kann zum Beispiel ein kontinuierliches Meßsystem sein, oder aber entsprechende Rastpunkte des Führungsschlittens in der Führung werden abgefragt, wodurch auch die Position und damit die Stellung des Schlittens beziehungsweise des Drehbolzens relativ zum Längsanschlag bekannt ist. Wird nun der Längsanschlag um einen Winkel α verschwenkt und gleichzeitig der Längsanschlag in Längsrichtung verschoben, so ist ein Korrekturmaß zu ermitteln. Dieses Korrekturmaß besteht, wie später noch beschrieben wird, aus zwei Summanden, nämlich dem winkelabhängigen Korrekturmaß und dem Längsverschiebekorrekturmaß. Das Längsverschiebekorrekturmaß ergibt sich aus dem relativen Versatz des Längsanschlages gegenüber dem mit dem Meßsystem ausgestatteten Führungsschlitten beziehungsweise Drehbolzen. Nach Einstellung der Winkellage und der Position des Längsanschlages ermittelt die Steuerung das Korrekturmaß, um dann an der Anzeige das richtige Bearbeitungsmaß vorzuschlagen, an welchem der Bearbeiter dann das Werkstück zu positionieren hat. Diese Ausgestaltungen werden selbstverständlich später noch genauer beschrieben. Sie dienen jetzt lediglich dazu, die Vorteile der erfindungsgemäßen Lösung gegenüber der aus dem Stand der Technik bekannten Lösung mit einem fest vorgesehenen Drehpunkt und einer zweiten beweglichen Drehachse zu verdeutlichen.

In einer bevorzugten Variante der Erfindung ist vorgesehen, dass in der Führungsbahn ein Längenanschlagstop für den Führungsschlitten vorgesehen ist.

Die freie Beweglichkeit des Führungsschlittens wird in dieser alternativen erfindungsgemäßen Ausgestaltung derart beschränkt, dass in jedem Fall sichergestellt ist, dass der Längenanschlag nicht die Schnittlinie berührt. Der Einsatz des Längenanschlagstops wird insbesondere mit Hilfe der Fig. 2 erläutert werden. Der Längenanschlagstop ist letztendlich eine mechanische Begrenzung der Verstellbarkeit und ist so eingerichtet, dass auch bei einem Verschwenkwinkel von 90° (Anschlagschiene ist rechtwinkelig zur Schnittlinie) eine Kollision des vorderen Endes der Anschlagschiene mit der Schnittlinie ausgeschlossen ist.

In einer weiteren Ausgestaltung der Erfindung wird vorgeschlagen, dass der Längenanschlagstop einen Kontaktschalter besitzt, der geschlossen ist, wenn die Anschlagschiene gegen die Schnittlinie derart bewegt wird, dass der Führungsschlitten am Längenanschlagstop anliegt.

Mit Hilfe dieses einfachen Kontaktschalters wird ein erheblicher Aufwand für die Realisierung eines Meßsystems eingespart. In einer bevorzugten Variante der Erfindung ist nämlich vorgesehen, dass das Längenverschiebkorrekturmaß durch die Lage des Längenanschlagstops als Maschinenkonstante in der Steuerung hinterlegt ist. Es muss dann nur sichergestellt werden, dass die Anschlagschiene auch auf der vorderen Position angeordnet ist, welches dadurch erreicht wird, dass der Führungsschlitten am Längenanschlagstop anliegt und diese Stellung von dem Kontaktschalter überwacht wird. Ist dieser Kontakt geschlossen, was gegebenenfalls auch zusätzlich durch eine entsprechende Anzeige optisch oder akustisch mitgeteilt wird, ist nur noch der winkelabhängige Anteil des Korrekturmaßes zu bestimmen.

In einer Weiterbildung der Erfindung wird vorgeschlagen, daß die Drehachsen durch je einen Drehbolzen angegeben sind. Dabei ist es von Vorteil, wenn die Anschlagschiene auf beiden Drehbolzen drehbar gelagert ist. Damit wird die Universalität der Einstellbarkeit der Anschlagschiene weiter erhöht und insbesondere erreicht, daß man den Abstand mit der vordersten Anschlagkante bezüglich der Schnittlinie äußerst exakt und sehr nah an dieser Schnittlinie positionieren kann.

Von Vorteil ist es, wenn die Drehbolzen in einer Führungsbahn geführt sind und/oder für jeden Drehbolzen eine eigene Führungsbahn vorgesehen ist. Die Führungsbahn befindet sich dabei bevorzugterweise in der Anschlagschiene und zwar auf der Unterseite der Anschlagschiene beziehungsweise auf der Seite, die in der eingebauten Stellung beziehungsweise Betriebsstellung dem Werktisch zugewandt ist.

Eine vorteilhafte Weiterbildung der Erfindung zeichnet sich dadurch aus, daß jeder Drehbolzen einen Führungsschlitten aufweist, mittels dessen er auf beziehungsweise an dem Werktisch bewegbar gelagert ist beziehungsweise geführt wird.

Die Anordnung eines Führungsschlittens erleichtert die Führung des Drehbolzens in seiner Führungsbahn, die Funktionsweise im Zusammenwirken mit dem Längenanschlagstop setzt aber nicht zwingend den Einsatz des Führungsschlittens voraus, in der einfachsten Variante ist der nach unten vorstehende Drehbolzen ebenfalls ein Führungsschlitten.

Die Erfindung zeichnet sich dadurch aus, daß sie bei einer Ausführungsart der Bearbeitungsmaschine mit einem feststehenden Bearbeitungswerkzeug und/oder einen bezüglich des Bearbeitungswerkzeugs parallel zur Schnittlinie bewegbaren Werktisch ausgestaltet ist. Die Erfindung läßt sich allerdings auch an Bearbeitungsmaschinen mit einem Bearbeitungswerkzeug realisieren, welches entlang der Schnittlinie bewegbar ist. Dabei ist zu beachten, daß das Bearbeitungswerkzeug aus der Auflageebene des Werktisches hervorsteht beziehungsweise auftaucht.

Wie bereits erwähnt, zeichnet sich die Erfindung dadurch aus, daß auf der Unterseite der Anschlagschiene eine Führungsbahn beziehungsweise zwei Führungsbahnen für die Drehbolzen und/oder die Führungsschlitten vorgesehen ist. Dabei ist es möglich, daß für jeden Drehbolzen eine eigene Führungsbahn vorgesehen ist, selbstverständlich ist auch eine Variante der Erfindung möglich, wonach beide Drehbolzen beziehungsweise Führungsschlitten in einer Führungsbahn gemeinsam geführt sind.

Erfindungsgemäß ist es auch vorgesehen, daß für die erste Drehachse beziehungsweise den ersten Drehbolzen eine weitere Drehbolzen- und Führungsschlittenführung vorgesehen ist, die bevorzugt durch eine im Werktisch ausgebildete beziehungsweise dort angeordnete Nut (beispielsweise in einer Schiene) angegeben ist. Damit sind jetzt beide Drehachsen beziehungsweise Drehbolzen in einer entsprechenden Führung geführt und demnach entsprechend einstellbar.

Die Anschlagschiene ist nach einer Variante der Erfindung an der zweiten Drehachse beziehungsweise dem Drehbolzen längsverschiebbar beziehungsweise bewegbar angeordnet. Selbstverständlich schlägt die Erfindung auch vor, daß die Anschlagschiene an der ersten Drehachse beziehungsweise dem ersten Drehbolzen bewegbar vorgesehen ist. Durch diese Ausgestaltung wird eine hohe Bewegbarkeit und hohe Universalität bezüglich der Einstellbarkeit der Anschlagschiene hergestellt.

In einer erfindungsgemäßen Variante ist es möglich, dass die weitere Drehbolzen- und Führungsschlittenführung mittelbar durch die Führung des die Anschlagschiene tragenden Quertisches oder Besäumtisches gebildet ist. Somit ist ein Drehbolzen bezüglich seiner Lage auf dem beweglichen Quer- oder Besäumtisch fest (die Anschlagschiene bleibt gegenüber diesem Drehbolzen natürlich beweglich), die gesamte Anordnung ist aber parallel zur Schnittlinie beweglich, die erste Drehachsen- beziehungsweise Drehbolzen- oder Führungsschlittenführung wird durch eine Nut realisiert, die verhältnismäßig nah an der Schnittlinie ist und nicht Element des Quertisches oder Besäumtisches ist.

Eine vorteilhafte Weiterbildung der Erfindung schlägt vor, daß der Abstand der ersten und zweiten Drehbolzen- und/oder Führungsschlittenführung voneinander veränderlich ist. Damit sind beiden Drehbolzen- und/oder Führungsschlittenführungen relativ zueinander verschiebbar. Dabei schlägt die Erfindung in einer ersten Variante vor, daß die erste Drehbolzen und/oder Führungsschlittenführung auf den Werktisch nicht verschiebbar und die weitere Drehbolzen- beziehungsweise Führungsschlittenführung verschiebbar ist. In einer weiteren Ausgestaltung ist es selbstverständlich auch vorgesehen, daß beide Drehbolzenund/oder Führungsschlittenführungen relativ zueinander verschiebbar angeordnet sind. Selbstverständlich ist von der Erfindung auch eine Lösung umfaßt, bei der die der Schnittlinie am nächsten liegende Drehbolzen- und/oder Führungsschlittenführung bewegbar und die weiter entfernte Drehbolzen- und/oder Führungsschlittenführung feststehend in ihrer Lage vorgesehen ist.

Bevorzugt ist es allerdings, wenn beide Drehbolzen- und/oder Führungsschlittenführungen bezüglich der Schnittlinie veränderbar vorgesehen sind. Dabei ist allerdings zu beachten, daß sie selbstverständlich für die Bearbeitung selbst festlegbar sind.

Ein weiterer Aspekt der erfindungsgemäßen Bearbeitungsmaschine ist dadurch angegeben, daß die Drehbolzen- und/oder Führungsschlittenführung bezüglich der weiteren Drehbolzen- und/oder Führungsschlittenführung parallel beziehungsweise im wesentlichen parallel zueinander beziehungsweise an dem Werktisch angeordnet sind. Selbstverständlich ist auch an eine Nachrüstlösung in dieser Ausgestaltung gedacht. Dabei sind dann die beiden Drehbolzen- und/oder Führungsschlittenführungen parallel zueinander an dem Werkstück anordenbar.

Die Bearbeitungsmaschine zeichnet sich weiterhin dadurch aus, daß der Abstand der weiteren Drehbolzen- und/oder Führungsschlittenführung bezüglich der Schnittlinie des Bearbeitungswerkzeuges veränderbar, insbesondere parallel zur Schnittlinie verschiebbar ist. Diese Ausgestaltung wurde weiter vorn bereits beschrieben. Sie erhöht, wie bereits erwähnt, die Universalität der Einstellbarkeit der Anschlagsschiene gegenüber der Schnittlinie.

Die Erfindung schlägt auch vor, daß zumindest ein Führungsschlitten, welcher die Drehachse beziehungsweise den Drehbolzen trägt, mit einen kontinuierlich ausgebildeten oder mit Rastpunkten versehenen Meßsystem zur Bestimmung der Lage des Führungsschlittens gegenüber der Anschlagschiene ausgestattet ist. Dies ermöglicht die Feststellung der relativen Lage des Anschlages, insbesondere ermöglicht es ein entsprechendes Korrekturmaß, nach der vorher bereits kurz beschriebenen Ermittlungsmethode beziehungsweise nach dem Ermittlungsverfahren zu ermitteln.

Das Korrekturmaß ergibt sich aus einem Maßstabsmaß, einem winkelabhängigen Korrekturmaß und einem Längenverschiebekorrekturmaß.

Es wird darauf hingewiesen, dass das Längenverschiebekorrekturmaß entweder in einer ersten erfindungsgemäßen Variante durch die Lage des Längenanschlagstops als Maschinenkonstante in der Steuerung hinterlegt ist. Durch eine solche erfindungsgemäße Variante wird eine einfache aber gleichwohl effektive Lösung der erfindungsgemäßen Aufgabe erreicht.

In der zweiten, noch weiter verbesserten erfindungsgemäßen Variante wird das Längenverschiebekorrekturmaß von einem Meßsystem ermittelt, welches die relative Lage zumindest eines Führungsschlittens in der Anschlagschiene bestimmt.

Von besonderem Vorteil ist es, wenn die Bearbeitungsmaschine eine Steuerung aufweist, die das Korrekturmaß ermittelt und/oder anzeigt. Dabei kann es sich selbstverständlich um eine separate Steuerung, die lediglich der Steuerung des Anschlags dient, handeln. Von der Erfindung ist allerdings auch eine Bearbeitungsmaschine umfaßt, die eine Steuerung für eine gesamte Bearbeitungsmaschine aufweist und dann die Steuerung der Anschlagseinstellung beziehungsweise die Ermittlung des Korrekturmaßes mit übernimmt.

Die Bearbeitungsmaschine nach der Erfindung zeichnet sich demnach weiterhin dadurch aus, daß das Korrekturmaß aus zumindest einem winkelabhängigen Korrekturmaß und einem Längenverschiebekorrekturmaß gebildet ist. Das Längenverschiebekorrekturmaß berücksichtigt dabei den relativen Längenversatz in der Anschlagschiene selbst, während das winkelabhängige Korrekturmaß die Veränderung beziehungsweise die Stellung des Anschlags im Schwenkwinkel α zur Sägelinie berücksichtigt. Die Steuerung beziehungsweise die Bearbeitungsmaschine mit einer Steuerung soll dabei dem Bearbeiter beziehungsweise der Bedienungsperson mitteilen, wo das Werkstück am Anschlag auf dem entsprechenden Maßstab anzulegen ist, um sein gewünschtes Ziel zu erreichen. Das Ziel ist dabei den Abstand eines Punktes, zum Beispiel einer Kante des Werkstücks von der Sägelinie für ein gewünschtes Endmaß zu ermitteln. Dieses Endmaß wird nach der Erfindung als Anlegemaß bezeichnet und ergibt sich aus dem Maßstabsmaß und dem Korrekturmaß. Dieses wird unter Berücksichtigung der beiden Korrekturmaße, nämlich dem winkelabhängigen Korrekturmaß und dem Längenverschiebekorrekturmaß berücksichtigt. Die Steuerung berechnet demnach mittels üblicher Berechnungsmethoden aus den vorhandenen Koordinaten genau den Punkt am Maßstab, wo das Werkstück anzulegen ist.

Demnach ergibt sich nach der Erfindung auch, daß das Längeverschiebekorrekturmaß sich aus dem relativen Versatz des mit dem Meßsystem ausgestatteten Führungsschlitten zur Anschlagschiene ergibt.

Die Bearbeitungsmaschine nach der Erfindung zeichnet sich in einer Weiterbildung weiterhin dadurch aus, daß die Steuerung das Korrekturmaß aus dem winkelabhängigen Korrekturmaß unter Einbeziehung des Schnittwinkels α und dem Längenverschiebekorrekturmaß unter Berücksichtigung der Drehbolzen- und/oder Führungsschlittenführung sowie der Position der weiteren Drehbolzen- beziehungsweise Führungsschlittenführung ermittelt und/oder vorgibt beziehungsweise anzeigt.

Die Anzeige ist dabei nach der Erfindung wieder in unterschiedlichen Varianten möglich. So ist es zum Beispiel nach der Erfindung vorgesehen, daß an beziehungsweise auf der Anschlagschiene zumindest einseitig eine Maßeinteilung, wie zum Beispiel ein Lineal vorgesehen ist, zur Bestimmung, an welches Anlegemaß das Werkstück anzulegen ist.

An diesem Maßstab kann dann eine entsprechende Anzeige vorgesehen sein, die dem Bediener anzeigt, bei welchem Maß das zu bearbeitende Werkstück anzulegen ist, um ein gewünschtes Endmaß für das Werkstück zu erhalten. Diese Anzeige kann beispielsweise in einem kleinen Fenster auf der Anschlagschiene als Digitalanzeige vorgesehen sein, die dann der Bedienperson anzeigt, wo das Werkstück anzulegen ist. In einer einfachen Variante wird der Anzeige nur das Korrekturmaß mitgeteilt, welches dann der Bediener an der Anschlagschiene einzustellen hat.

Wie bereits erwähnt, ist es von Vorteil, daß als Steuerung für die Ermittlung und Anzeige des Korrekturmaßes die Steuerung der Bearbeitungsmaschine vorgesehen ist. Selbstverständlich ist nach der Erfindung, für den Fall, daß die Steuerung ausreichend dimensioniert ist und daß entsprechende Stellantriebe vorgesehen sind, eine Lösung umfaßt, bei der die Anschlagschiene automatisch positioniert wird.

Die Erfindung zeichnet sich weiterhin dadurch aus, daß die Lage beziehungsweise die Position der Drehachse und/oder der Führungsschlitten durch Übertragungsmittel der Steuerung mitgeteilt werden. Die Lage beziehungsweise Position wird hierbei durch Sensoren ermittelt. Dabei sind als Übertragungsmittel kabellose und/oder kabelgebundene Lösungen möglich, die an den Drehachsen und/oder Führungsschlitten vorgesehen sind. Nach der Erfindung ist es demzufolge möglich, die ermittelten Daten beziehungsweise Positionen kabelgebunden oder kabellos an die Steuerung zu übertragen. Hier ist die Erfindung nicht auf eine einzige Lösung eingeschränkt, sondern umfaßt alle Möglichkeiten einer Datenübertragung wie sie heutzutage üblich ist. Auch die Übermittlung der Korrekturmaßes oder des einzustellenden Anschlagmaßes von der Steuerung zur Anzeige, die sich bevorzugt auf der Anschlagschiene befindet, erfolgt durch Funk, also kabellos, wodurch die Demontage aber auch Montage des erfindungsgemäßen Anschlages erheblich erleichtert wird, da keine Kabel zu berücksichtigen sind. Auch können die Kabel bei werkstattgemäßem Gebrauch beschädigt werden, weswegen eine Funk-übertragung zu bevorzugen ist.

Um zu vermeiden, daß der Anschlag in Kollision mit der Schnittlinie gerät, ist es möglich, mechanische und/oder elektronische Blockiereinrichtungen vorzusehen, die zum Beispiel die Anschlagschiene in ihrer Beweglichkeit dann begrenzen. So ist es beispielsweise möglich, in der Führung der Anschlagschiene eine solche Blockiereinrichtung vorzusehen. Auch ist eine Lösung mit einer Lichtschranke von der Erfindung umfaßt. Dies tritt insbesondere dann ein, wenn die erfindungsgemäße Variante verwendet wird, bei welcher kein Längenanschlagstop die freie Beweglichkeit des Führungsschlittens/Drehbolzens in der Führungsbahn beschränkt. Die Blockiereinrichtung unterbricht einfach die Stromzufuhr zu dem Antrieb des Bearbeitungswerkzeuges.

Durch die Erfindung wird auch eine Bearbeitungsmaschine zur Verfügung gestellt, die sich dadurch auszeichnet, daß sich die Anlegeposition zur Anlegung des zu bearbeitenden Werkstückes aus dem Abstand des beziehungsweise der Drehachsen zur Schnittlinie, aus dem Schnittwinkel α und dem relativen Längenversatz im Anschlag selbst ergibt.

Die Anlegeposition ist auch sehr günstig zu ermitteln, wenn wie in einer Weiterbildung vorgesehen, ein Reiter auf beziehungsweise an dem Anschlag vorgesehen ist, der sich auf das Anlegemaß einstellen und dann fixieren läßt.

Die Erfindung stellt auch einen Anschlag, insbesondere Gehrungsanschlag und insbesondere für eine Bearbeitungsmaschine, wie vorher beschrieben, zur Verfügung, der sich dadurch auszeichnet, daß der Anschlag als Komplettierungselement für den Werktisch neben der Drehachsen- beziehungsweise Führungsschlittenführung eine weiter Drehachsen- beziehungsweise Führungsschlittenführung aufweist, und die beiden Drehachsenbeziehungsweise Führungsschlittenführungen auf dem Werktisch auflegbar beziehungsweise dort befestigbar sind, wobei in der ersten Führung die erste Drehachse und in der zweiten Führung die zweite Drehachse bewegbar angeordnet sind. Dabei ist es gemäß einer Ausgestaltung von Vorteil, wenn die Drehachsenbeziehungsweise Führungsschlittenführungen als Profilschienen ausgebildet sind. Damit läßt sich jeder Bearabeitungsmaschine, die noch nicht über ein entsprechendes Anschlagsystem verfügt, mit einem solchen komplettieren.

Die Erfindung wird nachfolgend anhand von Ausführungsbeispielen weiter beschrieben. Es zeigen:
- Fig. 1: eine bevorzugte Ausführungsform der erfindungsgemäßen Bearbeitungsmaschine,
- Fig. 2: eine Detaildarstellung aus der Fig. 1,
- Fig. 3a, 3b:: eine Ausführungsform der erfindungsgemäßen Bearbeitungsmaschine mit einer Anschlagschiene und
- Fig. 4: eine weitere Ausführungsform der erfindungsgemäßen Bearbeitungsmaschine.

Die Fig. 1 zeigt eine bevorzugte Ausführungsform der erfindungsgemäßen Bearbeitungsmaschine. Dabei ist die in Fig. 1 dargestellte Ausführungsform schematisch zu verstehen. Die dargestellte Variante betrifft eine Ausführungsform mit einem zweigeteilten Werktisch. Dieser ist mit dem Bezugszeichen 1 für das feststehende Teil des Werktisches bezeichnet und für den beweglichen Teil schematisch mit dem Bezugszeichen P angedeutet. Der bewegbare Teil des Werktisches ist als Parallelogrammtisch ausgebildet und in einer Führung F am Gestell beziehungsweise an dem feststehenden Teil des Werktisches 1 geführt. Parallel zur Schnittlinie erstreckt sich eine Führung 2, in der ein Gleitstück 31 geführt ist. Das Gleitstück 31 ist dabei gleichzeitig in der Anschlagschiene 5 geführt und zwar in einer dort vorgesehenen Führungsbahn 7 beziehungsweise Teil der Führungsbahn 7', die begrenzt ist, derart, dass die Führungsschiene 5 beziehungsweise deren dem Bearbeitungswerkzeug W zugewandten Seite die Schnittlinie S nicht schneidet. Dies ist mit dem Doppelpfeil und dem Bezugszeichen C angegeben. Die Führungsschiene 5 ist, wie mit dem Doppelpfeil und den Bezugszeichen a - b angegeben, in Richtung auf die Schnittlinie S bewegbar beziehungsweise von dieser wegbewegbar. Dies ist erforderlich, um bei einer Winkelverstellung jeweils so ein Maß für C einzuhalten, das gewährleistet, die Schnittlinie S vom Anschlag 5 nicht geschnitten wird. Die Anschlagschiene ist in der dargestellten Ausgestaltung auf einem Parallelogrammtisch P angeordnet und zwar fixierbar fest. Die Schwenkachse für die Anschlagschiene wird dabei durch die Achse A des Parallelogrammtisches mit angegeben, das heißt, die Anschlagschiene 5 verschwenkt immer mit dem Parallelogrammtisch gemeinsam. Durch die geschickte Ausgestaltung der Anordnung einer Führung 2 mit dem Gleitstück 31 und dem Führungsschlitten 32, der schematisch als gestrichelter Kreis angedeutet ist, ist es gegeben, dass eine Führung trotzdem in der Führung 2 parallel zur Schnittlinie S gegeben ist und gleichzeitig die Begrenzungseinrichtung B, welche durch das Gleitstück 31 im Zusammenwirken mit der Führungsbahn 7' beziehungsweise einem Teil der gesamten Führungsbahn 7, die hier auf ein bestimmtes Maß begrenzt ist, angegeben ist.

Mit dem Bezugszeichen 6 ist der Abstand zur Führungsbahn 2 bezüglich der Schnittlinie S bezeichnet. Des Weiteren ist mit den Bezugszeichen i - j und dem Doppelpfeil angedeutet, dass auch das Werkzeug W bezüglich der Schnittlinie S bewegbar ausgebildet ist. Im linken Teil der Figur ist einmal ein Parallelogrammtisch P mit seinen Einzelelementen P1 bis P4 abgebildet, der rechtwinkelig zur Schnittlinie orientiert ist. Dieser Teil ist mit gestrichelten Linien dargestellt. Des Weiteren wird der Parallelogrammtisch P in seiner verschwenkten Stellung gezeigt. Wenn jetzt der Parallelogrammtisch P aus seiner in circa 45° bezogen auf die Schnittlinie sich orientierten Stellung zurückbewegt wird in die 90°- Stellung ist ersichtlich, dass das Gleitstück 31 innerhalb der Führungsbahn 7' bewegbar ist, um zu verhindern, dass die Schnittlinie geschnitten wird. Dies kann durch ein entsprechendes Maß an der Anschlagschiene und/oder an der Bearbeitungsmaschine angezeigt werden beziehungsweise durch eine entsprechende Kontrolleinrichtung, wie vorher beschrieben. Der Parallelogrammtisch P ist üblicherweise an einem nicht näher bezeichneten und dargestellten Schlitten geführt, auf dem sich in der dargestellten Variante auch die Drehachsen A befinden.

Die Fig. 2 zeigt einen Teil der Anschlagschiene II, welcher in Ansicht die Seite zeigt, die normalerweise auf dem Werktisch 1 beziehungsweise P aufliegt. Bereits vorgestellte Bezugszeichen werden in gleicher Weise wieder verwendet. In der Darstellung ist klar, dass mit dem Bezugszeichen 3 gleichzeitig eine Drehachse definiert wird, die in der hier nicht zu sehenden Führung 2, welche auch als Führungsschlittenführung bezeichnet wird, sich bewegen kann. Bei einer Winkelverstellung, kann sich die Anschlagschiene um die hier schematisch gezeigte Achse 3 drehen. Eine Variante, die die Erfindung ebenfalls umfasst, ist hier nicht dargestellt, derart, dass diese Achse 3 fixierbar ausgebildet ist. Des Weiteren ist auch hier eine Variante nicht dargestellt, in welcher die Achse 3 als Drehbolzen ausgebildet ist. Dies wird in den nachfolgenden Ausgestaltungen noch näher beschrieben. Das Gleitstück 31 ist, wie aus dem Doppelpfeil a - b ersichtlich, ersichtlich, innerhalb der Führung 7' bewegbar in der Führung 7' beziehungsweise dem Teil der Führung 7. Mit dem Bezugszeichen 7' ist ein Abschlusselement, hier ein Bolzen 52, gezeigt, der den Teil der Führungsbahn 7' begrenzt, derart, dass die Bewegbarkeit der Anschlagschiene in Richtung zur Schnittlinie S begrenzt ist. Der Bolzen 52 ist in einer nicht dargestellten Variante auch noch verstellbar, um eine bestimmte Maßkorrektur, beispielsweise beim Wechsel eines Bearbeitungswerkzeuges durchführen zu können.

Die Figuren 3a und 3b zeigen eine Ausgestaltung beziehungsweise Variante der Bearbeitungsmaschine mit einer Anschlagschiene 5, der bezüglich beider Drehachsen I, II längsverschiebbar vorgesehen ist. An dem Werktisch 1 sind zwei Drehbolzen- und/oder Führungsschlittenführungen 2, 8 vorgesehen, die an dem Werktisch 1 festlegbar, für die Einstellung des Schnittwinkels α jedoch veränderbar beziehungsweise bewegbar an dem Werktisch 1 angeordnet sind. In der dargestellten Variante ist dabei lediglich die Drehbolzen- und/oder Führungsschlittenführung 8 bezüglich der Drehbolzen- und/oder Führungsschlittenführung 2 beweglich angeordnet. Dies wird mit dem Doppelpfeil e-f lediglich schematisch angedeutet.

Auf dem Werktisch 1 ist die Anschlagschiene 5 angeordnet. Dieser ist an zwei Drehachsen I, II, die als Drehbolzen 3 beziehungsweise Drehbolzen 4 oder als Führungsschlitten 31 beziehungsweise 41 ausgestattet sind, angeordnet. Die Drehbolzen 3, 4 beziehungsweise der Führungsschlitten 31, 41 sind in einer Führungsbahn 7 in der Anschlagschiene geführt. Gegenüber dem Stand der Technik ist diese Führungsbahn 7 nicht bezüglich der Bewegbarkeit zur Schnittlinie S begrenzt. Selbstverständlich ist es auch möglich, zwei Führungsbahnen 7, 7' in der Anschlagschiene 5 vorzusehen (siehe Fig. 2). Dies ist ebenfalls lediglich schematisch angedeutet. In der durchgezogenen Stellung findet sich die Anschlagschiene 5 im rechten Winkel zur Schnittlinie. In der gestrichelten Darstellung ist die Anschlagschiene 5 im Winkel α zur Schnittlinie S angeordnet. Wie aus der Darstellung ersichtlich kann die Anschlagschiene 5 jetzt auch bei kleinem Winkel α (α = ca. 30° bis 50°, oder auch geringer) in seiner Stellung bezüglich der Schnittlinie S derart verändert werden, dass der Abstand zur Schnittlinie S gering gehalten werden kann, um ein sicheres Führen des nicht dargestellten Werkstückes zu ermöglichen. Damit werden genauere Schnitte erreicht und insbesondere auch Ausschussarbeiten vermieden. Des Weiteren wird die Arbeitssicherheit erhöht.

Mit dem Bezugszeichen 6 deutet ein Doppelpfeil an, in welchem Abstand die Drehbolzen- und/oder Führungsschlittenführung 2 zur Schnittlini S angeordnet ist. In einer Variante der Erfindung ist auch die Drehbolzen- und/oder Führungsschlittenführung 2 gegenüber der Schnittlinie S veränderbar. An den beiden Drehachsen I, II ist mit Doppelpfeilen a - b und g -h angedeutet, dass die Anschlagschiene 5 bezüglich dieser Drehachsen längsbewegbar, insbesondere einstellbar ist.

An dieser Stelle sei bemerkt, daß der Begriff Drehachse I, II, nicht nur als geometrischer Drehpunkt oder Drehachse zu verstehen ist, sondern auch als konstruktives Element realisiert ist. Geometrisch gesehen wird natürlich die Anschlagschiene 5 nur um eine Drehachse geschwenkt, allerdings erfährt jeder der Drehbolzen 3, 4 ebenfalls eine relative Drehung, weswegen auch hier eine Drehachse zu definieren ist.

An der Anschlagschiene 5 befindet sich ein nicht dargestellten Maßsystem, welches mit einem ebenfalls nicht dargestellten Meßsystem an zumindestens einem der Führungsschlitten 31, 41 zusammenwirkt. Dazu kann es gegebenenfalls vorgesehen sein, dass bestimmte Sensoren, die Stellung des Führungsschlittens 31 beziehungsweise 41 an die Steuerung weiterleiten.

Des Weiteren ist es nach der Erfindung selbstverständlich auch vorgesehen, dass die Winkelposition der Anschlagschiene 5 bezüglich der Schnittlinie S ermittelt und der Steuerung mitgeteilt wird. Daraus läßt sich dann ein entsprechendes Korrekturmaß ermitteln, bei dem diese Werte berücksichtigt sind. Die Steuerung ermittelt nun anhand üblicher Rechenmethoden den entsprechenden Wert und teilt der Bedienperson das Anlagemaß mit, wo diese das Werkstück für ein bestimmtes gewünschtes Endmaß anlegen muss. Dies kann dann an der an der Anschlagschiene 5 vorgesehenen Maßeinteilung erfolgen. Dabei können entsprechende Werte über eine Anzeige angezeigt werden oder aber auch Leuchtpunkte aufleuchten, die mittels unterschiedlicher Farben anzeigen, ob das Werkstück korrekt anliegt oder nicht.

Die Fig. 3b zeigt ein Detail im Schnitt entlang der Schnittlinie A - A. Die dort verwendeten Bezugszeichen wurden bereits vorgestellt, so dass auf eine erneute Vorstellung verzichtet wird.

Die Erfindung umfasst zwei Bearbeitungsmaschinen, wovon eine mit einem feststehenden Bearbeitungswerkzeug ausgestattet ist. In diesem Fall wird dann der Werktisch 1 entlang der Linie des Doppelpfeils i - j bewegt. Das heißt, das Werkstück wird inclusive des Werktisches 1 an dem über die Tischlinie hinausragenden Bearbeitungswerkzeug vorbeigeführt.

In einer anderen Variante ist es selbstverständlich auch vorgesehen, dass das Bearbeitungswerkzeug bezüglich des Werktisches 1 bewegbar ist. Auch hier wird das Bearbeitungswerkzeug entlang der Linie des Doppelpfeils i - j zum Schneiden beispielsweise in Richtung i geführt und anschließend wieder in Richtung j zurückgeführt.

Die Drehbolzen 3 und 4 beziehungsweise die Drehachsen I, II sind rechtwinkelig bezüglich der Auflageebene des Werktisches 1 angeordnet. Damit wird eine ausgezeichnete Führung der Anschlagschiene 5 auf dem Werktisch 1 gewährleistet. Selbstverständlich ist es auch, dass bestimmte Fixierungsmittel an den Drehachsen I, II beziehungsweise an den Führungsschlitten 31, 41 vorgesehen sind, um die Anschlagschiene 5 in der gewünschten Position festzulegen.

In Fig. 4 ist eine weitere erfindungsgemäße Ausgestaltung schematisch in drei verschiedenen Stellungen B₁, B₂ und B₃ gezeigt. Im Wesentlichen entspricht die hier gezeigte Anordnung der in Fig. 3a, weswegen hier nicht nochmal alle Elemente wiederholt werden. Im Gegensatz zu dem in Fig. 1a gezeigten Ausführungsbeispiel ist in der in Fig. 4 gezeigten Variante die Führungsbahn 7 in zwei Teilbereiche 7, 7' unterteilt. Es bilden sich Führungsbahntaschen aus. Die hier gezeigte Anordnung führt dazu, daß keine separate Meßvorrichtung für die Relativposition des Führungsschlittens 31 zur Anschlagschiene 5 notwendig ist. In einer der beiden Teilführungsbahnen 7, 7', hier bevorzugt der rechte Teil, der näher zur Schnittlinie S orientiert ist, befindet sich auf dem der Schnittlinie S abgewandten Ende ein Längenanschlagstop 51. Dieser bewirkt, daß der Führungsschlitten 31 bei einer Bewegung der Anschlagschiene 5 nach rechts nur bis zu diesem Längenanschlagstop 51 gelangen kann.

Wie bereits ausgeführt, ist die Anwesenheit des Führungsschlittens 31, wie ausführlich dargestellt, nicht zwingend notwendig, gleich es ist möglich bei einem Führungsschlitten 31, der nur die Länge des Durchmessers des Drehbolzens 3 hat.

In der Stellung B₁ ist α = 90°, die Anschlagschiene 5 ist ganz nach rechts verschoben, der Führungsschlitten 31 liegt am linken Ende der Teilführungsbahn 7 am Längenanschlagstop 51 an und schließt einen Kontaktschalter 52. Durch den Schalter 52 wird der Steuerung letztendlich mitgeteilt, wie die relative Lage der Anschlagschiene 5 relativ zum Führungsschlitten 31 ist. Die Lage des Längenanschlagstops 51 ist zum Beispiel als Maschinenkonstante hinterlegbar.

In einer erfindungsgemäßen Verbesserung ist gerade diese Lage des Längenanschlagstopes 51 mit dem Kontaktschalter 52 in Längsrichtung der Anschlagschiene 5 veränderlich und realisiert so ein allereinfachstes Meßsystem. Jeweils sind die einzelnen Rastpunkte dann wieder mit Mikroschaltern abfragbar, diese Informationen werden dann auch wieder von der Steuerung weiter verarbeitet.

Üblicherweise wird die Anschlagschiene 5 in der in B₁ gestellten Stellung festgelegt. Das bedeutet, die Anschlagschiene 5 ist sowohl bezüglich des Drehbolzens 4 wie auch bezüglich des Drehbolzens 3 arretiert. Öffnet man nun die Arretierung des sich näher an der Schnittlinie S befindlichen Drehbolzens 3 und verschwenkt die Anschlagleiste 5 um den Winkel α, so gelangt man zu der Stellung B₂. Zu beachten ist, daß die relative Lage des hinteren Drehbolzens 4 beziehungsweise des Führungsschlittens 41 auf der Anschlagleiste 5 unverändert ist. Aufgrund der Verschwenkbewegung um den Winkel α wandert das vordere Ende 72 der Anschlagleiste 5 von der Schnittlinie S weg, das aus dem Stand der Technik bekannte Problem entsteht.

Nun aber wird, wie in Stellung B₃ gezeigt, die Arretierung an dem hinteren Drehbolzen 4 geöffnet, so daß es möglich ist, daß die Anschlagschiene 5 in Richtung des Doppelpfeiles a - b bezüglich beider Drehbolzen 3, 4 beweglich ist. Die Anschlagschiene wird dann in Richtung des Pfeiles b (in Richtung der Schnittlinie S) solange bewegt, bis der Führungsschlitten 31 wieder am Längenanschlagstop 51 anliegt und den Kontaktschalter 52 schließt.

Durch Überwachung des Kontaktschalters 52 wird der Maschinensteuerung mitgeteilt, daß sich die Anschlagschiene 5 in der richtigen Position befindet, um entsprechende Maßangaben (Korrekturmaß) zu übermitteln beziehungsweise die Bearbeitung grundsätzlich zu ermöglichen.

Mit dem erfindungsgemäßen Vorschlag wird eine hohe Betriebssicherheit erreicht, da nur bei geschlossenen Kontaktschalter 52 eine Bearbeitung erfolgen soll, weil dann auch eine exakte Maßeinstellung möglich ist. Gleichzeitig wird dadurch ein sehr einfaches Ermitteln des Korrekturmaßes durch die Steuerung möglich, das, wie bereits ausgeführt, bevorzugt drahtlos zu einer Anzeige übertragen wird.

## Patentansprüche

1. Bearbeitungsmaschine, insbesondere Holzbearbeitungsmaschine bzw. Format-Kreissäge, mit einem Bearbeitungswerkzeug, einer durch das Bearbeitungswerkzeug definierten Schnittlinie, einem Werktisch, der zumindest teilweise an oder auf einem Maschinengestell angeordnet bzw. von diesem gebildet ist, einer Anschlagschiene, insbesondere einer Gehrungsanschlagsschiene, die entlang der Schnittlinie und winkelig zu dieser bewegbar und verstellbar ist, **dadurch gekennzeichnet, dass** in bzw. an der Anschlagschiene (5) eine Begrenzungseinrichtung (B) vorgesehen ist, die den Abstand der dem Bearbeitungswerkzeug zugewandten Seite der Anschlagschiene (5) zur Schnittlinie (S) gering hält und so begrenzt, dass die Anschlagschiene (5) die Schnittlinie (S) nicht überschneidet und der Abstand der Anschlagschiene (5) im Wesentlichen immer gleich gestaltet werden kann, egal welche Winkelstellung die Anschlagschiene (5) bezüglich der gedachten Schnittlinie (S) einnimmt.

2. Bearbeitungsmaschine nach Anspruch 1, **dadurch gekennzeichnet, dass** wenigstens eine parallel zur Schnittlinie (S) angeordnete Führung (2) für die Anschlagschiene (5) vorgesehen ist.

3. Bearbeitungsmaschine nach einem oder beiden der vorhergehenden Ansprüche, **dadurch gekennzeichnet, dass** die Begrenzungseinrichtung (B) von einem Gleitstück (31) gebildet ist, das in der parallel zur Schnittlinie (S) angeordneten Führung (2) und in einer vorzugsweise auf der dem Maschinentisch (1) zugewandten Seite vorgesehenen Führungsbahn (7) der Anschlagschiene (5) angeordnet ist und/oder die Führungsbahn (7) von einem Abschlußelement, wie z.B. einem Bolzen (52) oder dergleichen, begrenzt ist, das so angeordnet ist, dass es die Bewegbarkeit der Anschlagschiene (5) in Richtung zur Schnittlinie (S) begrenzt und/oder die Schwenkachse (32) zur Winkelverstellung der Anschlagschiene (5) durch das Gleitstück (31) gebildet beziehungsweise an oder auf dem Gleitstück vorgesehen ist.

4. Bearbeitungsmaschine nach einem oder mehreren der vorhergehenden Ansprüche, **dadurch gekennzeichnet, dass** der Werktisch (1) zumindest zweiteilig ausgebildet ist und ein Teil des Werktisches parallel zur Schnittlinie (S) verfahrbar beziehungsweise verschiebbar ist und/oder die Anschlagschiene (5) auf dem bewegbaren Teil des Werktisches (1) lösbar fest befestigt ist und/oder der bewegbare Teil des Werktisches bezüglich der Schnittlinie (S) winkelverstellbar ist und/oder der bewegbare Teil des Werktisches als Parallelogrammtisch (8) ausgebildet ist und/oder die Schwenkachse (A) für die Winkelverstellung der Anschlagschiene (5) auf den Werktisch (1) angeordnet bzw. an diesem vorgesehen ist.

5. Bearbeitungsmaschine nach einem oder mehreren der vorhergehenden Ansprüche, **dadurch gekennzeichnet, dass** die Anschlagschiene (5) an wenigstens einer auf dem Werktisch (1) angeordneten Achse (I,II) fixierbar ist und/oder zwei Achsen (I, II) vorgesehen sind, die als Drehachsen ausgebildet sind und die Anschlagschiene (5) bezüglich beider Drehachsen (I, II) längsverschiebbar vorgesehen ist und/oder die Drehachsen (I, II) durch je einen Drehbolzen (3, 4) angegeben sind und/oder die Anschlagschiene (5) auf beiden Drehbolzen (3, 4) drehbar gelagert ist und/oder die Drehbolzen (3, 4) in einer Führungsbahn (7) geführt sind und/oder für jeden Drehbolzen eine eigene Führungsbahn (7, 7') vorgesehen ist und/oder jeder Drehbolzen (3, 4) einen Führungsschlitten (31, 41) aufweist, mittels dessen er auf bzw. an dem Werktisch (1) bewegbar gelagert ist.

6. Bearbeitungsmaschine nach einem oder mehreren der vorhergehenden Ansprüche, **gekennzeichnet durch** ein feststehendes Bearbeitungswerkzeug und/oder einen bezüglich des Bearbeitungswerkzeugs parallel zur Schnittlinie (S) bewegbaren Werktisch (1) und/oder das Bearbeitungswerkzeug entlang der Schnittlinie (S) bewegbar ist und/oder das Bearbeitungswerkzeug aus der Auflageebene des Werktisches (1) hervorsteht bzw. auftaucht und/oder das Bearbeitungswerkzeug bezüglich der Werktischebene winkelverstellbar ausgebildet ist.

7. Bearbeitungsmaschine nach einem oder mehreren der vorhergehenden Ansprüche, **dadurch gekennzeichnet, dass** auf der Unterseite der Anschlagschiene (5) eine Führungsbahn (7) für die Drehbolzen (3, 4) und/oder die Führungsschlitten (31, 41) vorgesehen ist und/oder in der Führungsbahn (7) ein Längenanschlagstop (51) für den Führungsschlitten (31, 41) vorgesehen ist und/oder an dem Längenanschlagstop (51) ein Kontaktschalter vorgesehen ist, der geschlossen ist, wenn die Anschlagschiene (5) gegen die Schnittlinie (S) derart bewegt wird, dass der Führungsschlitten (31, 41) beziehungsweise der Drehbolzen (3, 4) am Längenanschlagstop (51) anliegt.

8. Bearbeitungsmaschine nach einem oder mehreren der vorhergehenden Ansprüche, **dadurch gekennzeichnet, dass** eine Steuerung die Stellung des Kontaktschalters (52) auswertet und/oder eine Anzeige die Stellung des Kontaktschalters (52) anzeigt und/oder die Steuerung den Antrieb des Bearbeitungswerkzeuges blickiert, wenn die Anschlagschiene die Schnittstelle (S) schneidet und/oder als Steuerung die Steuerung der Bearbeitungsmaschine vorgesehen ist und/oder die Lage bzw. Position der Drehachsen (I, II) und/older der Führungsschlitten (31, 41) durch Übertragungsmittel der Steuerung mitgeteilt werden.

9. Bearbeitungsmaschine nach einem oder mehreren der vorhergehenden Ansprüche, **dadurch gekennzeichnet, dass** für die Drehachse (II) bzw. den Drehbolzen (4) eine Drehbolzen- und/oder Führungsschlittenführung (8) vorgesehen ist, die an dem Werktisch (1) festlegbar, für die Einstellung des Schnittwinkels (α) jedoch veränderbar bzw. bewegbar an dem Werktisch (1) angeordnet ist und/oder die Lage der Drehachse (II) bzw. des Drehbolzens (4) am Bearbeitungstisch bzw. einem beweglich angeordneten Quer- oder Besäumtisch festgelegt ist und/oder für die Drehachse (I) bzw. den Drehbolzen (3) eine weitere Drehbolzen- und/oder Führungsschlittenführung (2) vorgesehen ist, die bevorzugt durch eine im Werktisch ausgebildete Nut angegeben ist.

10. Bearbeitungsmaschine nach einem oder mehreren der vorhergehenden Ansprüche, **dadurch gekennzeichnet, dass** die Anschlagschiene (5) an der zweiten Drehachse (II) bzw. dem Drehbolzen (4) längsverschiebbar bzw. bewegbar angeordnet ist und/oder die Anschlagschiene (5) an der ersten Drehachse (I) bzw. dem Drehbolzen (3) bewegbar vorgesehen ist und/oder die Drehbolzen- und/oder Führungsschlittenführung (8) bezüglich der weiteren Drehbolzen- und/oder Führungsschlittenführung (2) verschiebbar vorgesehen ist und/oder die Drehbolzen- und/oder Führungschlittenführung (8) bezüglich der weiteren Drehbolzen- und/oder Führungsschlittenführung (2) parallel bzw. im wesentlichen parallel zueinander bzw. an dem Werktisch (1) angeordnet sind.

11. Bearbeitungsmaschine nach einem oder mehreren der vorhergehenden Ansprüche, **dadurch gekennzeichnet, dass** der Abstand (6) der weiteren Drehbolzen- und/oder Führungsschlittenführung (2) bezüglich der Schnittlinie (S) des Bearbeitungswerkzeugs veränderbar, insbesondere parallel zur Schnittlinie verschiebbar ist und/oder zumindest ein Führungsschlitten (31, 41) mit einem kontinuierlich ausgebildeten oder mit Rastpunkten versehenen Messsystem zur Bestimmung der Lage des Führungsschlittens gegenüber der Anschlagschiene ausgestattet ist und/oder eine Steuerung vorgesehen ist, die ein Korrekturmaß ermittelt und/oder anzeigt.

12. Bearbeitungsmaschine nach einem oder mehreren der vorhergehenden Ansprüche, **dadurch gekennzeichnet, dass** das Korrekturmaß aus zumindest einem winkelabhängigen Korrekturmaß und einem Längenverschiebekorrekturmaß gebildet ist und/oder das Längenverschiebekorrekturmaß sich aus dem relativen Versatz des mit dem Messsystem ausgestatteten Führungsschlittens (31, 41) zur Anschlagschiene (5) ergibt und/oder das Längenverschiebekorrekturmaß durch die Lage des Längenanschlagstops (51) als Maschinenkonstante in der Steuerung hinterlegt ist und/oder die Steuerung das Korrekturmaß aus dem winkelabhängigen Korrekturmaß, unter Einbeziehung des Schnittwinkels (α), und dem Längenverschiebekorrekturmaß ermittelt und/oder vorgibt bzw. anzeigt und/oder die Steuerung das Korrekturmaß aus dem winkelabhängigen Korrekturmaß unter Einbeziehung des Schnittwinkels (α) und dem Längenverschiebekorrekturmaß unter Berücksichtigung der Position der Drehbolzen- und/oder Führungsschlittenführung (8) sowie der Position der weiteren Drehbolzen- bzw. Führungsschlittenführung (2) ermittelt und/oder vorgibt bzw. anzeigt.

13. Bearbeitungsmaschine nach einem oder mehreren der vorhergehenden Ansprüche, **dadurch gekennzeichnet, dass** an bzw. auf der Anschlagschiene (5) zumindest einseitig eine Maßeinteilung, wie z.B. ein Lineal, vorgesehen ist, zur Bestimmung, an welchem Anlegemaß das Werkstück anzulegen ist und/oder eine Anzeige vorgesehen ist, die dem Bediener anzeigt, bei welchem Anlegemaß, insbesondere unter Berücksichtigung des winkelabhängigen Korrekturmaßes und des Längenverschiebekorrekturmaßes, das zu bearbeitende Werkstück auszulegen ist, um ein gewünschtes Bearbeitungsmaß zu erhalten und/oder die Anzeige als Digitalanzeige vorgesehen ist, die bevorzugt an bzw. auf der Anlagschiene vorgesehen ist.

14. Bearbeitungsmaschine nach einem oder mehreren der vorhergehenden Ansprüche, **dadurch gekennzeichnet, dass** die Übertragungsmittel an den Drehachsen (I,II) und/oder Führungsschlitten (31, 42) vorgesehen sind, die die ermittelten Daten kabelgebunden oder kabellos an die Steuerung übertragen und/oder sich das Anlegemaß zur Anlegung des zu bearbeitenden Werkstückes bzw. der Drehachsen (I, II) aus dem Abstand zur Schnittlinie (S) aus dem Schnittwinkel (α) und dem relativen Längenversatz in der Anschlagschiene (5) ergibt.

15. Anschlag mit einer Begrenzungseinrichtung nach einem oder mehreren der vorhergehenden Ansprüche 1 bis 14.

## Claims

1. Working machine, in particular wood working machine and/or sizing saw with a working tool, a cutting line defined by the working tool, a work bench arranged at or on and/or formed by at least partly a machine frame, a fence rail, in particular a mitre fence rail that can be moved and adjusted along the cutting line and angled thereto, **characterized in that** in and/or at the fence rail (5) a limitation device (B) is provided keeping the distance of the side of the fence rail (5) facing the working tool to the cutting line (S) low and limits it such that the fence rail (5) does not intersect the cutting line (S), and the distance to the fence rail (5) can be designed essentially always the same, no matter which angle position the fence rail (5) will take with respect to the imaginary cutting line (S).

2. Working machine according to claim 1, **characterized in that** at least one guide (2) arranged parallel to the cutting line (S) is provided for the fence rail (5).

3. Working machine according to one or both of the preceding claims, **characterized in that** the limitation device (B) is formed by a sliding element (31) arranged in the guide (2) arranged parallel to the cutting line (S) and in a guide way (7) of the fence rail (5) provided preferably on the side facing the machine table (1), and/or the guide way (7) is limited by an end element such as, for example, a bolt (52) or the like arranged such that it limits the movability of the fence rail (5) in the direction to the cutting line (S), and/or the swivel axle (32) to the angle adjustment of the fence rail (5) is formed by the sliding element (31) and/or provided at or on the sliding element.

4. Working machine according to one or more of the preceding claims, **characterized in that** the work bench (1) consists of at least two parts, and a part of the work bench can travel and/or be shifted parallel to the cutting line (S), and/or the fence rail (5) is attached releasably fixedly to the movable part of the work bench (1), and/or the angle of the movable part of the work bench can be adjusted with respect to the cutting line (S), and/or the movable part of the work bench is designed as mitre cross cut table (8), and/or the swivel axis (A) for the angle adjustment of the fence rail (5) is arranged on the work bench (1) and/or provided at it.

5. Working machine according to one or more of the preceding claims, **characterized in that** the fence rail (5) can be fixed at least on one axle (I, II) arranged on the work bench (1), and/or two axles (I, II) are arranged configured as swivel axles, and the fence rail (5) is provided such that it can be shifted longitudinally with respect to both swivel axles (I, II), and/or the swivel axles (I, II) are defined by one pintle (3, 4) each, and/or the fence rail (5) is supported rotating on both pintles (3, 4), and/or the pintles (3, 4) are guided in a guide way (7), and/or each pintle has its own guide way (7, 7'), and/or each pintle (3, 4) has its own guide carriage (31, 41) by means of which it is supported movably on or at the work bench (1).

6. Working machine according to one or more of the preceding claims, **characterized by** a stationary working tool and/or a work bench (1) that can move with respect to the working tool parallel to the cutting line (S), and/or the working tool can move along cutting line (S), and/or the working tool projects and/or surfaces out of the resting plane of the work bench (1), and/or the working tool is configured angle-adjusting with respect to the plane of the work bench.

7. Working machine according to one or more of the preceding claims, **characterized in that** on the underside of the fence rail (5) a guide way (7) is provided for the pintle (3, 4) and/or the guide carriage (31, 41), and/or in the guide way (7) a longitudinal fence stopper (51) is provided for the guide carriage (31, 41), and/or at the longitudinal fence stopper (51) a contact switch is provided that is closed when the fence rail (5) is moved towards the cutting line (S) such that the guide carriage (31, 41) and/or the pintle (3, 4) is in contact with the longitudinal stopper (51).

8. Working machine according to one or more of the preceding claims, **characterized in that** a control evaluates the position of the contact switch (52), and/or a display displays the position of the contact switch (52), and/or the control blocks the drive of the working tool when the fence rail cuts the cutting point (S), and/or as control the control of the working machine is provided, and/or the location or position of the swivel axles (I, II) and/or the guide carriages (31, 41) is transmitted to the control via transmitting means.

9. Working machine according to one or more of the preceding claims, **characterized in that** for the swivel axle (II) and/or the pintle (4) a pintle and/or guide carriage guide (8) is provided that can be defined at the work bench (1), however can be changed or moved at the work bench (1) for the setting of the cutting angle (α), and/or the position of the swivel axle (II) or the pintle (4) is defined at the working bench and/or a diagonal or edging table arranged movably, and/or for the swivel axle (1) or the pintle (3) another pintle and/or guide carriage guide (2) is provided that is realized preferably by a groove formed in the work bench.

10. Working machine according to one or more of the preceding claims, **characterized in that** the fence rail (5) is arranged longitudinally shifting or moving at the second swivel axle (II) and/or the pintle (4), and/or the fence rail (5) is provided movably at the first swivel axle (I) and/or the pintle (3), and/or the guide (8) for the pintle and/or the guide carriage is provided shifting with respect to the other guide (2) for the pintle and/or guide carriage, and/or the guide (8) for the pintle and/or guide carriage with respect to the other guide (2) for the pintle and/or the guide carriage is arranged parallel or essentially parallel to one another or the work bench (1).

11. Working machine according to one or more of the preceding claims, **characterized in that** the distance (6) of the other guide (2) for the pintle and/or the guide carriage can change with respect to the cutting line (S) of the working tool, in particular can shift parallel to the cutting line, and/or at least one guide carriage (31, 41) is equipped with a measuring system configured continuously or provided with snap-in points for defining the position of the guide carriage with respect to the fence rail, and/or a control is provided that defines and/or displays a correction factor.

12. Working machine according to one or more of the preceding claims, **characterized in that** the correction factor is the result of at least one angle-depending correction factor and one longitudinal shift correction factor, and/or the longitudinal shift correction factor is the result of the relative shift of the guide carriage (31, 41) equipped with the measuring system to the fence rail (5), and/or the longitudinal shift correction factor is deposited in the control by the position of the longitudinal fence stopper (51) as machine constant, and/or the control identifies and/or describes or displays the correction factor from the angle-depending correction factor with reference to the cutting angle (α) and the longitudinal shift correction factor, and/or the control identifies and/or describes or displays the correction factor from the angle-depending correction factor with reference to the cutting angle (α) and the longitudinal shift correction factor with reference to the position of the guide (8) for the pintle and/or the guide carriage as well as the position of the other guide (2) for the pintle and/or the guide carriage.

13. Working machine according to one or more of the preceding claims, **characterized in that** at or on the fence rail (5) at least on one side a measuring scale, such as, for example, a ruler, is provided for determining where in the measuring the work piece has to be put on, and/or a display is provided indicating to the service person where in the measuring the work piece to be worked on has to be put, in particular with respect to the angle-depending correction factor and the longitudinal shift correction factor in order to get a desired working dimension, and/or the display is provided as digital display provided preferably at or on the fence rail.

14. Working machine according to one or more of the preceding claims, **characterized in that** the transmitting means are provided at the swivel axles (I, II) and/or the guide carriages (31, 42) transmitting the identified data via cable or wireless to the control, and/or the point in the measuring where to put the work piece to be worked on or the swivel axles (I, II) results from the distance to the cutting line (S) from the cutting angle (α) and the relative longitudinal shifting in the fence rail (5).

15. Fence with a limitation device according to one or more of the preceding claims 1 to 14.

## Revendications

1. Machine d'usinage, en particulier machine d'usinage de bois ou scie circulaire à format, comportant un outil d'usinage, une ligne de découpe définie par l'outil d'usinage, une table d'usinage étant au moins partiellement fixée ou intégrée sur ou dans le châssis de machine, un rail de butée et en particulier un rail de butée à onglet mobile et ajustable le long de la ligne de découpe et le long d'une ligne d'une autre orientation, **caractérisée en ce qu'**un dispositif de limitation (B) existe à l'intérieur ou au niveau du rail de butée (5) permettant de réduire et ainsi de limiter la distance entre le bord du rail de butée (5), faisant face à l'outil d'usinage, et la ligne de découpe (S) de façon à ce que le rail de butée (5) ne croise pas la ligne de découpe (S) et à ce que la distance du rail de butée (5) peut rester approximativement similaire, quel que soit l'angle d'orientation choisi entre le rail de butée (5) et la ligne de découpe (S) imaginée.

2. Machine d'usinage selon la revendication 1, **caractérisée en ce qu'**il existe au moins un guide (2) parallèle à la ligne de découpe pour le rail de butée (5).

3. Machine d'usinage selon l'une des deux ou les deux revendications précédentes, **caractérisée en ce que** le dispositif de limitation (B) est formé par un élément coulissant (31) situé simultanément à l'intérieur du guide (2) orienté parallèlement à la ligne de découpe (S) et à l'intérieur d'une voie de guidage (7) située de préférence sur la face la plus proche de la table d'usinage (1) du rail de butée (5) et/ou **en ce que** la voie de guidage (7) est délimitée par un élément de terminaison tel un boulon (52) ou un élément similaire situé de façon à limiter la mobilité du rail de butée (5) en direction de la ligne de découpe (S) et/ou **en ce que** l'axe de pivotement (32) permettant de modifier l'orientation du rail de butée (5) est prévu sur ou au niveau de l'élément coulissant (31) ou qu'il est formé par cet élément coulissant.

4. Machine d'usinage selon une ou plusieurs des revendications précédentes, **caractérisée en ce que** la table d'usinage (1) est réalisée en au moins deux parties dont une peut être déplacée ou coulissée parallèlement à la ligne de découpe (S) et/ou **en ce que** le rail de butée (5) est fixé de façon amovible sur la partie mobile de la table d'usinage (1) et/ou **en ce que** l'angle d'orientation de la partie mobile de la table d'usinage par rapport à la ligne de découpe (S) peut être modifié et/ou **en ce que** la partie mobile de la table d'usinage est une table en forme de parallélogramme (8) et/ou **en ce que** l'axe de pivotement (A) permettant de modifier l'angle d'orientation du rail de butée (5) est situé sur ou au niveau de la table d'usinage (1).

5. Machine d'usinage selon une ou plusieurs des revendications précédentes, **caractérisée en ce que** le rail de butée (5) peut être immobilisé au niveau d'au moins un axe (I, II) situé au niveau de la table d'usinage (1) et/ou **en ce que** deux axes (I, II) sont prévus et configurés comme axes de pivotement de façon à permettre un déplacement longitudinal du rail de butée (5) par rapport à ces deux axes de pivotement (I, II) et/ou **en ce que** les axes de pivotement (I, II) sont chacun réalisés par un boulon de pivotement (3, 4) et/ou **en ce que** le rail de butée (5) est fixé de façon articulée au niveau de chacun des boulons de pivotement (3, 4) et/ou **en ce que** les boulons de pivotement (3, 4) sont guidés dans une voie de guidage (7) et/ou **en ce qu'**une voie de guidage (7, 7') individuelle est prévue pour chacun des boulons de pivotement et/ou **en ce que** chaque boulon de pivotement (3, 4) possède un coulisseau de guidage (31, 41) à l'aide duquel le boulon est fixé de façon mobile sur la table d'usinage (1).

6. Machine d'usinage selon une ou plusieurs des revendications précédentes, **caractérisée par** un outil d'usinage immobile et/ou par une table d'usinage (1) mobile dans une direction parallèle à la ligne de découpe (S) par rapport à l'outil d'usinage et/ou par une mobilité de l'outil d'usinage le long de la ligne de découpe (S) et/ou par le dépassement ou l'apparition de l'outil d'usinage au-dessus de la surface d'appui de la table d'usinage (1) et/ou par la possibilité d'ajuster l'angle d'orientation de l'outil d'usinage par rapport au plan de la table d'usinage.

7. Machine d'usinage selon une ou plusieurs des revendications précédentes, **caractérisée en ce qu'**une voie de guidage (7) pour les boulons de pivotement (3, 4) et/ou pour les coulisseaux de guidage (31, 41) est située au niveau de la face inférieure du rail de butée (5) et/ou **en ce qu'**une butée de longueur (51) destinée au coulisseau de guidage (31, 41) est prévue à l'intérieur de la voie de guidage (7) et/ou **en ce qu'**un interrupteur à contact est prévu au niveau de la butée de longueur (51) et celui-ci est en état fermé lorsque le rail de butée (5) est déplacé en direction de la ligne de découpe (S) de façon à ce que le coulisseau de guidage (31, 41) ou le boulon de pivotement (3, 4) appuie contre la butée de longueur (51) .

8. Machine d'usinage selon une ou plusieurs des revendications précédentes, **caractérisée en ce qu'**un système de contrôle analyse la position de l'interrupteur à contact (52) et/ou **en ce qu'**un afficheur indique la position de l'interrupteur à contact (52) et/ou **en ce que** le système de contrôle bloque le moteur de l'outil d'usinage dès que le rail de butée croise la ligne de découpe (S) et/ou **en ce que** comme système de contrôle soit prévu le système de contrôle de la machine d'usinage et/ou **en ce que** l'orientation et la position des axes de pivotement (I, II) et/ou des coulisseaux de guidage (31, 41) sont transmises au système de contrôle par un moyen de transmission.

9. Machine d'usinage selon une ou plusieurs des revendications précédentes, **caractérisée en ce que** pour l'axe de pivotement (II) ou le boulon de pivotement (4) un guidage de boulon de pivotement et/ou un guidage de coulisseau de guidage (8) est prévu au niveau de la table d'usinage (1) de façon à pouvoir être bloqué ou débloqué et donc mobile pour l'ajustement de l'angle de découpe (α) et/ou **en ce que** la position de l'axe de pivotement (II) ou du boulon de pivotement (4) est fixée au niveau de la table d'usinage (1) ou au niveau d'une table transversale ou d'une table à déligner mobile et/ou **en ce qu'**un autre guidage de boulon et/ou un guidage de coulisseau de guidage (2) de préférence formé par une gorge dans la table d'usinage est prévu pour l'axe de pivotement (I) ou le boulon de pivotement (3).

10. Machine d'usinage selon une ou plusieurs des revendications précédentes, **caractérisée en ce que** le rail de butée (5) est fixé au niveau du deuxième axe de pivotement (II) ou du deuxième boulon de pivotement (4) de façon mobile ou coulissant en direction longitudinale et/ou **en ce que** le rail de butée (5) est fixé de façon mobile au niveau du premier axe de pivotement (I) ou du boulon de pivotement (3) et/ou **en ce que** le guidage du boulon de pivotement et/ou du coulisseau de guidage (8) est prévu de façon mobile par rapport à l'autre guidage de boulon de pivotement et/ou de coulisseau de guidage (2) et/ou **en ce que** le guidage de boulon de pivotement et/ou du coulisseau de guidage (8) est fixé sur la table d'usinage (1) parallèlement ou essentiellement parallèlement à l'autre guidage de boulon de pivotement et/ou du coulisseau de guidage (2) .

11. Machine d'usinage selon une ou plusieurs des revendications précédentes, **caractérisée en ce que** la distance (6) entre l'autre guidage de boulon de pivotement et/ou de coulisseau de guidage (2) et la ligne de découpe (S) de l'outil d'usinage peut être modifiée et en particulier déplacée parallèlement à la ligne de découpe et/ou **en ce qu'**au moins un coulisseau de guidage (31, 41) est muni d'un système de mesure en continu ou à multiple crans d'arrêt pour la détermination de la position du coulisseau de guidage par rapport au rail de butée et/ou **en ce qu'**un système de contrôle est prévu déterminant et/ou indiquant une valeur de correction.

12. Machine d'usinage selon une ou plusieurs des revendications précédentes, **caractérisée en ce que** la valeur de correction est formée à partir d'au moins une valeur dépendante de l'angle et d'une valeur de décalage longitudinale et/ou **en ce que** la valeur de correction de décalage longitudinale résulte d'un décalage entre le coulisseau de guidage (31, 41) muni d'un système de mesure par rapport au rail de butée (5) et/ou en ce que la valeur de correction de décalage longitudinale déterminée par la position de la butée de longueur (51) est stockée dans le système de contrôle en tant que constante de machine et/ou **en ce que** le système de contrôle détermine la valeur de correction à partir de la valeur de correction dépendante de l'angle en prenant en compte l'angle de découpe (α) et la valeur de correction de décalage longitudinale et/ou en ce que le système de contrôle détermine et/ou présente ou affiche la valeur de correction à partir de la valeur de correction dépendante de l'angle en prenant en compte l'angle de découpe (α) et la valeur de correction de décalage longitudinale en prenant en compte la position du guidage des boulons de pivotement et/ou du coulisseau de guidage (8) ainsi que la position de l'autre guidage du boulon de pivotement ou du coulisseau de guidage (2).

13. Machine d'usinage selon une ou plusieurs des revendications précédentes, **caractérisée en ce qu'**une graduation telle une règle est prévue au niveau d'au moins un côté du rail de butée (5) permettant de positionner exactement la pièce à usiner et/ou **en ce qu'**un affichage est prévu servant à l'opérateur à positionner précisément la pièce à usiner afin d'obtenir des cotes d'usinage souhaitées en prenant en particulier en compte la valeur de correction dépendante de l'angle et la valeur de correction de décalage longitudinale et/ou **en ce que** l'affichage est un affichage numérique situé de préférence au niveau du ou sur le rail de butée.

14. Machine d'usinage selon une ou plusieurs des revendications précédentes, **caractérisée en ce que** des moyens de transmission sont prévus au niveau des axes de pivotement (I, II) et/ou des coulisseaux de guidage (31, 42) transmettant des données saisies en mode filaire ou sans fil vers le système de contrôle et/ou **en ce que** la position à la quelle la pièce à usiner ou les axes de pivotement (I, II) doi(ven)t être positionnée(s) provient de la distance vers la ligne de découpe (S), de l'angle de découpe (α) et du décalage longitudinale relatif au niveau du rail de butée (5).

15. Butée comportant un dispositif de limitation selon une ou plusieurs des revendications 1 à 14.
